# EUROPÄISCHE PATENTSCHRIFT

(11) **EP 4 066 268 B1**
(45) Veröffentlichungstag und Bekanntmachung des Hinweises auf die Patenterteilung: **20.03.2024**
(21) Anmeldenummer: 21766675.9
(22) Anmeldetag: 30.08.2021
(51) Int. Cl.: H01H 1/58, H01H 13/10

(54) **KONTAKTMODUL ZUR KONTAKTIERUNG VON LEITERPLATTEN**
CONTACT MODULE FOR CONTACTING PRINTED CIRCUIT BOARDS
MODULE DE CONTACT POUR LA MISE EN CONTACT DE CARTES DE CIRCUITS IMPRIMÉS

(30) Priorität: 10.12.2020 DE 102020132937
(43) Veröffentlichungstag der Anmeldung: 05.10.2022
(73) Patentinhaber: Marquardt GmbH, 78604 Rietheim-Weilheim (DE)
(72) Erfinder: HECK, Michael, 72406 Bisingen (DE); CLEVE, Dennis, 78549 Spaichingen (DE)
(74) Vertreter: Staeger & Sperling Partnerschaftsgesellschaft mbB
(86) Internationale Anmeldenummer: PCT/EP2021/073836
(87) Internationale Veröffentlichungsnummer: WO 2022/122198

(56) Entgegenhaltungen:
- EP-A1- 3 273 461
- WO-A1-2012/025222
- DE-A1-102011 089 020

## Beschreibung

Diese Erfindung betrifft ein Kontaktmodul für die Kontaktierung einer bzw. zweier Leiterplatten und ein Verfahren zur Herstellung eines solchen Kontaktmoduls.

Wenn in der nachfolgenden Beschreibung von zwei Leiterplatten gesprochen wird, ist darunter auch synonym eine Kombination aus einer Leiterplatte und einem Stanzgitter mit umfasst, falls nicht ohnehin ausdrücklich erwähnt.

Im Stand der Technik gibt es eine Vielzahl von Lösungen, um elektrische Einrichtungen, wie Aktuatoren, elektrische Schalter, elektrische Betätiger oder dergleichen mit einer Leiterplatte zu kontaktieren, wobei es eine besondere Herausforderung darstellt, wenn dabei zwei Leiterplatten oder einer Leiterplatte und einem metallischen Stanzgitter miteinander verbunden werden müssen.

Bekannte Kontaktmodule, die zum Verlöten mit einer Leiterplatte eingerichtet sind, besitzen pro Kontaktanbindung jeweils z. B. einen Lötkontakt, der eine Kontaktierung zu einem an das Kontaktmodul anschließbaren Element herstellt. Ein solcher, üblicherweise metallischer Lötkontakt, hat einen Lötbereich, der mit der Leiterplatte verlötet wird. Dieser Bereich kann als SMD-Lötfläche, wobei SMD für "surface-mount device" steht, als einzelner Lötstift oder als eine Anordnung bestimmter Konturen ausgeführt sein, die einstückig mit dem Lötkontakt gebildet sind. Bei der Herstellung eines solchen Kontaktmoduls, wie zum Beispiel eines Teils eines Aktuators oder einer Betätigungseinrichtung für eine Leiterplatte, werden anschlussspezifisch entweder Lötkontakte mit SMD-Lötflache, mit einem einzelnen Lötanschluss oder mit mehreren z. B. zwei Lötstiften nebeneinander verbaut. Demnach ist bei der Herstellung von solchen Einrichtungen für jede Variante der vorgesehenen Anbindung an die Leiterplatte eine separate Variante zu verbauender Lötkontakte bereitzuhalten.

Weiter ist z. B. für jede Orientierung eines solchen Kontaktmoduls auf einer Leiterplatte ein separates Design von Lötkontakten erforderlich, soweit beispielsweise eine Einsteckrichtung relativ zu einer Planebene der Leiterplatte parallel oder senkrecht orientiert sein soll. Soweit eine Verbindung beispielsweise eine senkrecht zu einer Leiterplattenebene orientierte Ausrichtung haben soll, werden entsprechende Lötkontakte verbaut, die ebenfalls senkrecht zur Leiterplatte orientierte Lötstifte haben. Bei einer parallel zu einer Leiterplattenplanebene orientierten Montagerichtung, sind die Lötkontakte relativ zu der Einsteckrichtung z. B. quer orientiert.

Für all diese Verbindungs- und Orientierungsvarianten werden üblicherweise separate Varianten der zu verbauenden Lötkontakte vorgehalten und stellt sich bei der Montage das Problem, diese geeignet gegen Umwelteinflüsse abzudichten.

Die Abdichtung der Verbindungseinrichtung nach dem Verbinden zum Beispiel der in einem Aktuator zu integrierenden Leiterplatte bzw. Stanzgitter mit der PCB-Basisleiterplatte stellt den Hersteller vor große Herausforderungen. Darüber hinaus sind eine gute und dauerhafte Verbindung zur Leiterplatte oder zum Stanzgitter erforderlich.

Insgesamt steht damit die Aufgabe im Raum einerseits ein elektrisches Bauelement (insbesondere umfassend bewegliche Bauteile), wie einen Aktuator oder ein Schalter mit einem Betätigungsstift oder einem beweglichen Schaltelement und einer integralen Leiterplatte auf einer weiteren Leiterplatte oder einem Stanzgitter (z. B. einer Steuerplatte oder einer zentralen übergeordneten PCB) elektrisch verbindend zu montieren und dabei die Schnittstellen zu den Leiterplatten entsprechend den Anforderungen passend abzudichten.

Das Dokument DE102011089020 offenbart ein Kontaktmodul gemäß dem Oberbegriff des Anspruchs 1.

Die Schutzart ist standardisiert z. B. in der EN 60529 (VDE 0470-1): 2014-09 Schutzarten durch Gehäuse (IP-Code) bzw. IEC 60529:1989 + A1 :1999 + A2:2013 und der deutschen Fassung EN 60529:1991 + A1:2000 + A2:2013, früher VDE 0470-1. Die gemäß der internationalen Norm definierte Schutzart gibt die Eignung von elektrischen Betriebsmitteln für verschiedene Umgebungsbedingungen an. Die Schutzart ist von der elektrischen Schutzklasse zu unterscheiden. Während die Schutzart den Schutz aktiver Teile gegen Berührung, Eindringen von Fremdkörpern und Wasser sowie die Stoßfestigkeit definieren (sog. Gehäuseschutz), beschreibt die Schutzklasse Maßnahmen gegen gefährliche Spannungen an berührbaren, betriebsmäßig nicht unter Spannung stehenden leitfähigen Teilen von Betriebsmitteln.

So definiert die Schutzart IP 67 einen hohen Schutz gegen das Eindringen von Fremdkörpern und Wasser. Bei Leiterplattenverbindungen ist es allerdings schwierig eine gute Dichtung zu erzielen, die gleichzeitig kostengünstig realisierbar ist und dauerhaft die Anordnung abdichtet.

Vor diesem Hintergrund liegt der vorliegenden Erfindung die technische Problemstellung zugrunde, eine Leiterplattenkontaktanordnung, ein Kontaktmodul für die Verbindung eines Aktuators bzw. einer Leiterplatte mit einer weiteren Leiterplatte und ein Verfahren zum Herstellen eines Kontaktmoduls anzugeben, welche die voranstehend beschriebenen Nachteile nicht oder zumindest in geringerem Maße aufweisen, und insbesondere eine Kontaktanordnung anzugeben, der bezüglich der vorzusehenden Verbindungsart, Dichtigkeit und Orientierung flexibel ist und so das kostengünstige Bereitstellen ermöglicht.

Die voranstehend beschriebene, technische Problemstellung wird jeweils gelöst durch eine Leiterplattenkontaktanordnung, ein Kontaktmodul für die Verbindung eines Aktuators bzw. einer Leiterplatte mit einer weiteren Leiterplatte und ein Verfahren zum Herstellen eines Kontaktmoduls entsprechend den jeweils definierten unabhängigen Ansprüchen. Weitere Ausgestaltungen der Erfindung ergeben sich aus den abhängigen Ansprüchen und der nachstehenden Beschreibung.

Erfindungsgemäß wird hierzu ein Kontaktmodul gemäß Anspruch 1 vorgesehen.

In einer vorteilhaften Ausführungsform der Erfindung ist vorgesehen, dass die Leiterplattenkontakte einen zentralen, um etwa 90° gewinkelten im Abdichtungskörper liegenden Kontaktabschnitt aufweisen. Dadurch ergeben sich Orientierungen von flachen Leiterplatten, die senkrecht aufeinander stehen. Ebenfalls vorteilhaft ist es, wenn sich die Verbindungsabschnitte an einen aus dem Abdichtungskörper hervorstehenden Stegabschnitt anschließen und gegenüber dem Stegabschnitt in einer Parallelebene versetzt angeordnet sind, wobei der Versatz größer, insbesondere um ein Mehrfaches größer ist, in Relation zur Materialdicke des Stegabschnittes betrachtet in Richtung des Versatzes. Dies kann durch einen dazwischen liegenden Biegeabschnitt erreicht werden. Dadurch befindet sich die Verbindungsfläche an einer Seitenfläche der Kontakte und nicht an deren Stirnfläche und erlaubt eine gezielte und positionsgenaue Orientierung der einen Leiterplatte in einem Montageschritt.

Gemäß der Erfindung ist vorgesehen, dass die jeweilige Einpresszone aus zwei parallel verlaufenden Kontaktarme gebildet ist, welche an ihrem einsteckseitigen Ende materialschlüssig miteinander verbunden sind und insbesondere eine schräge Seitenflanke aufweisen, die am steckseitigen Ende der Einpresszone beginnt und in Erstreckungsrichtung der Einpresszone so verläuft, dass die Dicke der Einpresszone zumindest partiell in diesem Bereich zunimmt. Dies erlaubt eine vereinfachte Einführung der Einpresszonen der gesamten Vorrichtung, d. h. eines Schalters mit der Leiterplattenkontaktanordnung in eine weitere Leiterplatte.

Eine weitere bevorzugte Ausgestaltung der Erfindung sieht vor, dass der Abdichtungskörper als eine Umspritzung mit einem elektrisch nicht leitenden Kunststoff um die Leiterplattenkontakte herum ausgebildet ist.

In einer weiteren bevorzugten Ausgestaltung der Erfindung ist vorgesehen, dass der Abdichtungskörper einen umlaufenden Kragen ausbildet und vorzugsweise eine sich daran anschließende im Wesentlichen quaderförmige Basis aus der einstückig zwei Rastarme hervorstehen. Auf diese Weise kann eine besonders gut dichtende Zusammenwirkung mit einem Gehäuse erreicht werden, das mit einer Stirnseite gegen den Kragen lagert. Die Abdichtung des Sockels mit dem Gehäuse erfolgt dabei nicht unmittelbar über die Rasthaken; die Rasthaken halten das Gehäuse nur in Position für das Laserschweißen, welches die dichte Verbindung herstellt.

In einer weiteren Beispiel ist vorgesehen, dass das Kontaktmodul in einem Schalter oder elektrischen Bauelement aufweisend einen Aktuator integriert, wobei das Kontaktmodul dabei von einem Gehäuse (des Schalters bzw. Bauelements) umgeben ist und vorzugsweise ferner innerhalb des Gehäuses ein gegen eine Feder gelagerter Schleifer mit dem Aktuator zusammenwirkt, um den Schleifer entlang der Leiterplatte zu betätigen, vorzugsweise schaltend zu betätigen.

In einer ebenfalls bevorzugten Ausgestaltung der Erfindung ist vorgesehen, dass an einem Betätigungsabschnitt des Gehäuses ein elastisch verformbarer Dichtkopf vorgesehen ist, der sich in Betätigungsrichtung oberhalb des Aktuator befindet.

Ein weiterer Aspekt der vorliegenden Erfindung sieht ein Verfahren gemäß Anspruch 8 vor.

Weiter bevorzugt ist es, wenn die Verbindungsabschnitte mit einer Leiterplatte kraftschlüssig (über elastische/plastische Verformung) verbunden werden und zumindest abschnittsweise in ein einseitig offenes Gehäuse hineinragend montiert werden, um im montierten Zustand mit einem Gehäuserand des Gehäuses an dem Abdichtungskörper anzuliegen. Danach kann die gesamte Anordnung in eine Leiterplatte mit den Einpresszonen eingepresst werden (vorzugsweise mit dem weiter oben beschriebenen Dichtelement) im Bereich der Einpresszonen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt.

Es zeigen:
Fig.1 eine perspektivische Ansicht der Teile eines Schalters aufweisend ein erfindungsgemäßes Kontaktmodul und
Fig. 2 eine perspektivische Anordnung des Schalters aus Fig. 1 im zusammen montierten Zustand und
Fig. 3 eine Leiterplattenkontaktanordnung.

Im Folgenden wird die Erfindung anhand einer beispielhaften Ausführungsform mit Bezug auf die Figuren 1 bis 3 näher beschrieben, wobei gleiche Bezugszeichen auf gleiche funktionale und/oder strukturelle Merkmale hinweisen.

Die Figur 1 zeigt eine schematische Darstellung einer Ausführungsform einer erfindungsgemäßen Konfiguration eines Schalters, wobei eine perspektivische Ansicht der Teile eines Schalters S aufweisend ein erfindungsgemäßes Kontaktmodul gezeigt ist.

Der Schalter S weist ein Gehäuse 40 auf in dem ein Aktuator 43, eine Feder 42, einen gegen die Feder 42 beweglich gelagerten Schleifer 41, der mit dem Aktuator 43 zusammenwirkt, um den Schleifer 41 entlang der Leiterplatte PCB1 zu betätigen. Aus der Oberseite des Abdichtungskörpers 20 ragt einstückig ein Lagerpin für die Feder 42 hervor. An dem oberen Betätigungsabschnitt des Gehäuses 40 ist ein elastisch verformbarer Dichtkopf 50 oberhalb des Bezugszeichens 51 vorgesehen, der sich in Betätigungsrichtung oberhalb des Aktuator 43 befindet. In der Figur 2 findet sich eine perspektivische Anordnung des Schalters aus Fig. 1 im zusammen montierten Zustand aufweisend die nachfolgend beschriebene Leiterplattenkontaktanordnung 1.

In der Figur 3 wird dabei die in Figur 1 aufgenommene Leiterplattenkontaktanordnung 1 für die Kontaktierung einer ersten Leiterplatte PCB1 mit einer zweiten (nicht dargestellten) Leiterplatte oder Stanzgitter gezeigt. Die Leiterplattenkontaktanordnung 1 weist zwei Leiterplattenkontakte 10 auf, die an ihrem einen Kontaktende 10a einen Verbindungsabschnitt 11 und an ihrem zweiten Kontaktende 10b eine Einpresszone 12 aufweisen.

Zwischen dem Verbindungsabschnitt 11 und der Einpresszone 12 ist ein in einem zentralen Abschnitt die Kontakte vollständig umgebender Abdichtungskörper 20 ausgebildet und zwar mittels einer Umspritzung. Aus der einen (oberen) Seitenfläche 21 ragt der jeweilige Verbindungsabschnitt 11 heraus und aus einer anderen und zwar vorderen Seitenfläche 22 stehen die Einpresszonen 12 hervor.

Die Länge der Einpresszonen und des Kontaktüberstandes aus dem Abdichtungskörper 20 heraus ist dabei auf die Dicke des ebenfalls dargestellten Dichtelements 30 abgestimmt. Dieses Dichtelement 30 ist als ein einteiliges Dichtelement mit Durchdringöffnungen 31 für die Einpresszonen 12 ausgebildet sowie einer dazwischen liegenden Öffnung für einen Positionierpin, der durch die dazwischen liegende Öffnung ragt. Alternativ kann als Dichtelement, welches im Bereich der späteren Durchführung der Kontakte liegt, eine dünn ausgeformte Membran aufweisen, die von den Kontakten während der Montage durchstochen wird.

Die Leiterplattenkontakte 10 besitzen im Inneren des Abdichtungskörpers einen zentralen, um etwa 90° gewinkelten Kontaktabschnitt. Ferner schließen sich die Verbindungsabschnitte 11 an einen aus dem Abdichtungskörper 20 hervorstehenden Stegabschnitt 22 an, indem über einen Biegeabschnitt ein seitlicher und gegenüber dem Stegabschnitt 22 in einer Parallelebene versetzter Abschnitt gebildet ist. Die Verbindungsabschnitte 11 sind schematisch an der ersten Leiterplatte PCB1 mittels kraftschlüssiger Verbindung verbunden.

Die beiden Einpresszonen 12 sind aus zwei parallel verlaufenden Kontaktarmen 12a, 12b gebildet, welche an ihrem einsteckseitigen Ende in diesem Ausführungsbeispiel materialschlüssig miteinander verbunden sind und eine schräge Seitenflanke 12c aufweisen.

Der Abdichtungskörper 20 bildet einen umlaufenden Kragen 24 aus sowie zwei Rastarme 25 zur Befestigung am Gehäuse 40.

## Patentansprüche

1. Kontaktmodul für einen Schalter oder ein elektrisches Bauelement mit einem Aktuator, umfassend eine erste Leiterplatte (PCB1) und eine Leiterplattenkontaktanordnung (1) für die Kontaktierung der ersten Leiterplatte (PCB1) mit einer zweiten Leiterplatte (PCB2)
wobei die Leiterplattenkontaktanordnung (1) wenigstens zwei Leiterplattenkontakte (10) aufweist, die an ihrem einen Kontaktende (10a) einen Verbindungsabschnitt (11) und an ihrem zweiten Kontaktende (10b) eine Einpresszone (12) aufweisen, und
wobei zwischen dem Verbindungsabschnitt (11) und der Einpresszone (12) wenigstens ein in einem zentralen Abschnitt die Leiterplattenkontakte (10) vollständig umgebender Abdichtungskörper (20) vorgesehen ist aus dem aus einer Seitenfläche (21) der Verbindungsabschnitt (11) und aus einer anderen Seitenfläche (22) die Einpresszonen (12) hervorstehen, wobei die erste Leiterplatte (PCB1) elektrisch leitend mit den Verbindungsabschnitten (11) der Leiterplattenkontaktanordnung (1) verbunden ist,
**dadurch gekennzeichnet, dass**
die jeweilige Einpresszone (12) aus zwei parallel verlaufenden Kontaktarmen (12a, 12b) gebildet ist, welche an ihrem einsteckseitigen Ende materialschlüssig miteinander verbunden sind und eine schräge Seitenflanke (12c) aufweisen, die am steckseitigen Ende der Einpresszone (12) beginnt und in Erstreckungsrichtung der Einpresszone (12) so verläuft, dass die Dicke der Einpresszone (12) zumindest partiell in diesem Bereich zunimmt,
wobei ein Dichtelement (30), welches im Bereich der Durchführung der Leiterplattenkontakte (10) vorgesehen ist, eine dünn ausgeformte Membran aufweist, die ausgebildet ist, von den Leiterplattenkontakten (10) während der Montage durchstochen zu werden.

2. Kontaktmodul nach Anspruch 1, **dadurch gekennzeichnet, dass** die Leiterplattenkontakte (10) einen zentralen, um etwa 90° gewinkelten im Abdichtungskörper (20) liegenden Kontaktabschnitt aufweisen.

3. Kontaktmodul nach Anspruch 1 oder 2, **dadurch gekennzeichnet, dass** sich die Verbindungsabschnitt (11) an einen aus dem Abdichtungskörper (20) hervorstehenden Stegabschnitt (22) anschließen und gegenüber dem Stegabschnitt (22) in einer Parallelebene versetz angeordnet sind, wobei der Versatz größer insbesondere ein Mehrfaches dessen ist, in Relation zur Materialdicke des Stegabschnittes (22) betrachtet in Richtung des Versatzes.

4. Kontaktmodul nach einem der vorhergehenden Ansprüche, **dadurch gekennzeichnet, dass** der Abdichtungskörper (20) als eine Umspritzung um die Leiterplattenkontakte (10) herum ausgebildet ist.

5. Kontaktmodul nach Anspruch 4, **dadurch gekennzeichnet, dass** der Abdichtungskörper (20) einen umlaufenden Kragen (24) ausbildet und vorzugsweise eine sich daran anschließende im Wesentlichen quaderförmige Basis aus der einstückig zwei Rastarme (25) hervorstehen.

6. Kontaktmodul nach einem der vorhergehenden Ansprüche integriert in einem Schalter oder elektrisches Bauelement aufweisend einen Aktuator (43), wobei das Kontaktmodul von einem Gehäuse (40) umgeben ist und innerhalb des Gehäuses (40) ein gegen eine Feder (42) gelagerter Schleifer (41) mit dem Aktuator (43) zusammenwirkt, um den Schleifer (41) entlang der Leiterplatte (PCB1) zu betätigen, vorzugsweise schaltend zu betätigen.

7. Kontaktmodul nach dem vorhergehenden Anspruch, **dadurch gekennzeichnet, dass** an einem Betätigungsabschnitt des Gehäuses (40) ein elastisch verformbarer Dichtkopf vorgesehen ist, der sich in Betätigungsrichtung oberhalb des Aktuator (43) befindet.

8. Verfahren zur Herstellung eines Kontaktmoduls gemäß einem der vorhergehenden Ansprüche umfassend die folgenden Schritte:
a. Bereitstellen von wenigstens zwei nebeneinander angeordneten Leiterplattenkontakten (10), die an ihrem einen Kontaktende (10a) einen Verbindungsabschnitt (11) und an ihrem zweiten Kontaktende (10b) eine Einpresszone (12) aufweisen;
b. Herstellen eines die Leiterplattenkontakte (10) vollständig umgebender Abdichtungskörper (20) mittels Umspritzung, vorzugsweise in einem Arbeitsgang in einem Umspritzwerkzeug,
c. wobei die Umspritzung so ausgebildet wird, dass aus dem Abdichtungskörper (20) aus einer ersten Seitenfläche (21) die jeweiligen Verbindungsabschnitt (11) und aus einer anderen Seitenfläche (22) die jeweiligen Einpresszonen (12) hervorstehen.

9. Verfahren nach dem vorhergehenden Anspruch, **dadurch gekennzeichnet, dass** die Verbindungsabschnitte (11) der Leiterplattenkontaktanordnung (1) hergestellt nach Anspruch 8, mit der ersten Leiterplatte (PCB1) mittels kraftschlüssiger Verbindung verbunden werden und dann zumindest abschnittsweise in ein einseitig offenes Gehäuse (40) hineinragend montiert werden um im montierten Zustand mit einem Gehäuserand (40a) des Gehäuses (40) an dem Abdichtungskörper (20) abdichtend anzuliegen.

## Claims

1. A contact module for a switch or an electric component with an actuator, comprising a first printed circuit board (PCB1) and a printed circuit board contact arrangement (1) for contacting the first printed circuit board (PCB1) with a second printed circuit board (PCB2),
wherein the printed circuit board contact arrangement (1) has at least two printed circuit board contacts (10) which have a connection section (11) at one contact end (10a) thereof and a press-in zone (12) at their second contact end (10b), and
wherein at least one sealing body (20) which fully surrounds the printed circuit board contacts (10) in a central section is provided between the connection section (11) and the press-in zone (12) and from which the connection section (11) protrudes from one lateral surface (21) and the press-in zones (12) protrude from another lateral surface (22),
wherein the first printed circuit board (PCB1) is connected to the connection sections (11) of the printed circuit board contact arrangement (1) in an electrically conducting manner,
**characterized in that** the respective press-in zone (12) is formed from two contact arms (12a, 12b) running in parallel, which are materially connected to one another at their insertion-side end and have an oblique side flank (12c) which begins at the insertion-side end of the press-in zone (12) and runs in the extension direction of the press-in zone (12) so that the thickness of the press-in zone (12) increases at least partially in this region,
wherein a sealing element (30), which is provided in the region of the feedthrough of the printed circuit board contacts (10), has a thinly shaped membrane which is formed to be pierced through by the printed circuit board contacts (10) during assembly.

2. The contact module according to claim 1, **characterized in that** the printed circuit board contacts (10) have a central contact section which is angled by about 90° and lies in the sealing body (20).

3. The contact module according to claim 1 or 2, **characterized in that** the connection sections (11) join at a web section (22) protruding from the sealing body (20) and are arranged offset opposite to the web section (22) in a parallel plane, wherein the offset is larger, in particular a multiple, in relation to the material thickness of the web section (22) as viewed in the direction of the offset.

4. The contact module according to any one of the preceding claims, **characterized in that** the sealing body (20) is formed as an overmold around the printed circuit board contacts (10).

5. The contact module according to claim 4, **characterized in that** the sealing body (20) forms a surrounding collar (24) and preferably an adjoining substantially cuboidshaped base from which two latching arms (25) protrude in an integral manner.

6. The contact module according to any one of the preceding claims, integrated into a switch or an electric component with an actuator (43), wherein the contact module is surrounded by a housing (40) and a grinder (41) supported against a spring (42) cooperates with the actuator (43) within the housing (40) in order to actuate the grinder (41) along the printed circuit board (PCB1), preferably actuate it in a switching manner.

7. The contact module according to the preceding claim, **characterized in that** an elastically deformable sealing head is provided on an actuation section of the housing (40), which is above the actuator (43) in the actuation direction.

8. A method for producing a contact module according to any one of the preceding claims, comprising the following steps:
a. providing at least two printed circuit board contacts (10) arranged side by side, which have a connection section (11) at one contact end (10a) thereof and a press-in zone (12) at their second contact end (10b);
b. producing a sealing body (20) which fully surrounds the printed circuit board contacts (10) by means of overmolding, preferably in one operating step in an overmolding tool,
c. wherein the overmolding is formed so that the respective connection section (11) protrudes from a first lateral surface (21) of the sealing body (20) and the respective press-in zones (12) protrude from another lateral surface (22).

9. The method according to the preceding claim, **characterized in that** the connection sections (11) of the printed circuit board contact arrangement (1) produced according to claim 8 are materially connected to the first printed circuit board (PCB1) and then are assembled protruding into an unilaterally open housing (40) at least in sections so that a housing edge (40a) of the housing (40) sealingly abuts the housing body (20) in the assembled state.

## Revendications

1. Module de contact pour un commutateur ou un composant électrique pourvu d'un actionneur, comprenant une première carte de circuits imprimés (PCB1) et un ensemble de contacts de carte de circuits imprimés (1) pour mettre en contact la première carte de circuits imprimés (PCB1) avec une deuxième carte de circuits imprimés (PCB2),
dans lequel l'ensemble de contacts de carte de circuits imprimés (1) présente au moins deux contacts de carte de circuits imprimés (10) qui présentent une partie de liaison (11) à une extrémité de contact (10a) et présentent une zone de pression (12) à une deuxième extrémité de contact (10b), et
dans lequel entre la partie de liaison (11) et la zone de pression (12) est prévu au moins un corps d'étanchéité (20) entourant entièrement les contacts de carte de circuits imprimés (10) dans une partie centrale et à partir duquel la partie de liaison (11) fait saillie d'une surface latérale (21) et les parties de pression (12) font saillie d'une autre surface latérale (22),
dans lequel la première carte de circuits imprimés (PCB1) est reliée de manière électriquement conductrice aux parties de liaison (11) de l'ensemble de contacts de carte de circuits imprimés (1),
**caractérisé en ce que** la zone de pression (12) respective est formée par deux bras de contact (12a, 12b) s'étendant en parallèle, qui sont reliés ensemble par liaison de matière à leur extrémité côté enfichage et présentent un flanc latéral incliné (12c) qui commence à l'extrémité côté enfichage de la zone de pression (12) et s'étend dans la direction d'extension de la zone de pression (12) de telle sorte que l'épaisseur de la zone de pression (12) augmente au moins partiellement dans cette zone,
dans lequel un élément d'étanchéité (30) qui est prévu au niveau du passage des contacts de carte de circuits imprimés (10) présente une membrane de configuration fine qui est réalisée pour être percée par les contacts de carte de circuits imprimés (10) pendant le montage.

2. Module de contact selon la revendication 1, **caractérisé en ce que** les contacts de carte de circuits imprimés (10) présentent une partie de contact centrale, située dans le corps d'étanchéité (20) à un angle d'environ 90°.

3. Module de contact selon la revendication 1 ou 2, **caractérisé en ce que** les parties de liaison (11) sont consécutives à une partie d'entretoise (22) faisant saillie du corps d'étanchéité (20), et sont disposées de manière décalée par rapport à la partie d'entretoise (22) dans un plan parallèle, dans lequel le décalage est supérieur à, en particulier un multiple de l'épaisseur de matériau de la partie d'entretoise (22), vue en direction du décalage.

4. Module de contact selon l'une quelconque des revendications précédentes, **caractérisé en ce que** le corps d'étanchéité (20) est réalisé sous forme de surmoulage autour des contacts de carte de circuits imprimés (10).

5. Module de contact selon la revendication 4, **caractérisé en ce que** le corps d'étanchéité (20) réalise une collerette périphérique (24) et de préférence une base substantiellement parallélépipédique consécutive à celle-ci, à partir de laquelle deux bras d'enclenchement (25) font saillie d'un seul tenant.

6. Module de contact selon l'une quelconque des revendications précédentes, intégré dans un commutateur ou composant électrique présentant un actionneur (43), dans lequel le module de contact est entouré d'un boîtier (40), et à l'intérieur du boîtier (40), un curseur (41) monté contre un ressort (42) coopère avec l'actionneur (43) afin d'actionner le curseur (41) le long de la carte de circuits imprimés (PCB1), de préférence afin de l'actionner en commutation.

7. Module de contact selon la revendication précédente, **caractérisé en ce qu'**au niveau d'une partie d'actionnement du boîtier (40) est prévue une tête d'étanchéité à déformation élastique qui se trouve au-dessus de l'actionneur (43) dans la direction d'actionnement.

8. Procédé permettant de fabriquer un module de contact selon l'une quelconque des revendications précédentes, comprenant les étapes suivantes consistant à :
a) fournir au moins deux contacts de carte de circuits imprimés (10) disposés l'un à côté de l'autre qui présentent une partie de liaison (11) à une extrémité de contact (10a) et présentent une zone de pression (12) à une deuxième extrémité de contact (10b) ;
b) fabriquer un corps d'étanchéité (20) entourant entièrement les contacts de carte de circuits imprimés (10) au moyen d'un surmoulage, de préférence dans une opération dans un moule de surmoulage ;
c) dans lequel le surmoulage est réalisé de telle sorte qu'à partir du corps d'étanchéité (20), la partie de liaison respective (11) fait saillie d'une première surface latérale (21) et les zones de pression respectives (12) font saillie d'une autre surface latérale (22).

9. Procédé selon la revendication précédente, **caractérisé en ce que** les parties de liaison (11) de l'ensemble de contacts de carte de circuits imprimés (1) fabriqué selon la revendication 8 sont reliées à la première carte de circuits imprimés (PCB1) au moyen d'une liaison par adhérence, et ensuite montées en faisant saillie au moins par endroits dans un boîtier (40) ouvert d'un côté afin de s'appliquer en étanchéité à l'état monté avec un bord de boîtier (40a) du boîtier (40) contre le corps d'étanchéité (20).
